# EUROPÄISCHE PATENTSCHRIFT

(11) **EP 0 719 902 B1**
(45) Veröffentlichungstag und Bekanntmachung des Hinweises auf die Patenterteilung: **07.07.1999**
(21) Anmeldenummer: 95120220.9
(22) Anmeldetag: 20.12.1995
(51) Int. Cl.: E05D 15/06

(54) **Verfahrbares Trennwandelement**
Mobile partition wall element
Elément de cloison mobile

(30) Priorität: 23.12.1994 DE 9420808 U
(43) Veröffentlichungstag der Anmeldung: 03.07.1996
(73) Patentinhaber: Hüppe Form Sonnenschutz- und Raumtrennsysteme GmbH, D-26133 Oldenburg (DE)
(72) Erfinder: Schröder, Jens, D-27793 Wildeshausen (DE)
(74) Vertreter: Eisenführ, Speiser & Partner

(56) Entgegenhaltungen:
- JP-A- 54 128 144
- US-A- 5 090 171

## Beschreibung

Die Erfindung betrifft ein verfahrbares Trennwandelement mit einem Trennwandelementblatt und mindestens einem Rollenwagen, an dem das Trennwandelementblatt über mindestens ein sich durch einen Längsschlitz in der Fahrschiene erstrekkendes Tragelement aufgehängt ist und der mindestens ein erstes und ein zweites Paar beidseitig des Längsschlitzes angeordneter Rollen aufweist, wobei das zweite Paar Rollen, in einer ersten Laufrichtung des Rollenwagens betrachtet, vor dem ersten Paar Rollen liegt und die Anordnung der Rollen des Rollenwagens derart getroffen sind, daß bei Überfahren einer Abzweigung der Fahrschiene stets mindestens eine Rolle auf jeweils einer Lauffläche zu beiden Seiten des Längsschlitzes aufliegt.

Eine solche Anordnung ist bereits beispielsweise aus der US-A-5 090 171 bekannt.

Es ist nun Aufgabe der vorliegenden Erfindung, den Rollenwagen derart zu verbessern, daß auch Abzweigungen bzw. Weichen in der Fahrschiene problemlos durchfahren werden können.

Diese Aufgabe wird dadurch gelöst, daß beim Trennwandelement der eingangs genannten Art der Abstand zwischen den Außenseiten des zweiten Rollenpaares kleiner als der lichte Abstand zwischen den Innenseiten der Rollen des ersten Paares und der Durchmesser der Rollen des zweiten Paares kleiner als der Durchmesser der Rollen des ersten Paares ist.

Mit Hilfe der erfindungsgemäßen Konstruktion, die überdies auch ohne größeren Aufwand und somit preiswert festzustellen ist, wird in einfacher, jedoch wirkungsvoller Weise vermieden, daß beim Überqueren des Längsschlitzes in einer Abzweigung der Fahrschiene die Rollen des Rollenwagens in den zu überquerenden Abschnitt der Lenkschiene fallen und dort steckenbleiben. Somit gestattet die Erfindung ein reibungsloses Durchfahren der Abzweigung einer Fahrschiene. Dadurch ist an jeder Stelle der Fahrschiene auch im Bereich von Abzweigungen die Tragfunktion des Rollenwagens stets gewährleistet, so daß das Trennwandelement immer auf gleicher Höhe gehalten wird. Da die Tragfunktion im wesentlichen nur von einem Rollenwagen übernommen zu werden braucht, ist der Durchmesser der Rollen des zweiten Paares kleiner als der der Rollen des ersten Paares, was zu einer weiteren Vereinfachung und somit Kosteneinsparung führt.

Vorzugsweise sind die Rollen jedes Paares symmetrisch zum Längsschlitz angeordnet.

Der lichte Abstand zwischen den Rollen des zweiten Paares sollte der Breite des Längsschlitzes entsprechen. Der Abstand zwischen den Rollen des ersten Paares sollte bevorzugt so bemessen sein, daß die Rollen des ersten Paares im wesentlichen an den Außenseiten der Laufflächen der Fahrschiene entlang laufen. Mit dieser gegenwärtig besonders bevorzugten Ausführung läßt sich insbesondere ein gebogener Fahrschienenabschnitt einer Abzweigung unter Überquerung des Längsschlitzes des anderen Fahrschienenabschnittes problemlos durchfahren.

Eine weitere bevorzugte Ausführung zeichnet sich dadurch aus, daß der Rollenwagen ein drittes Paar beidseitig des Längsschlitzes angeordneter Rollen aufweist, die, in der ersten Laufrichtung des Rollenwagens betracht, hinter dem ersten Paar Rollen liegen. Der Abstand zwischen den Rollen des dritten Paares sollte im wesentlichen dem Abstand zwischen den Rollen des ersten Paares entsprechen, wobei zweckmäßigerweise der Abstand zwischen den Rollen des dritten Paares derart bemessen sein sollte, daß sie im wesentlichen an den Außenseite der Laufflächen entlanglaufen. Durch die Anordnung eines dritten Rollenpaares wird die Fahrstabilität des Rollenwagens insbesondere beim Durchfahren von Abzweigungen noch weiter vergrößert.

Der Durchmesser der Rollen des dritten Paares kann kleiner als der Durchmesser der Rollen des ersten Paares aus den bereits zuvor genannten Gründen sein. Dabei kann der Durchmesser der Rollen des dritten Paares etwa dem Durchmesser der Rollen des zweiten Paares entsprechen.

Wenn das erste Rollenpaar im wesentlichen die Tragfunktion übernimmt, sollte das Tragelement eine die Drehpunkte der Rollen des ersten Rollenpaares verbindende Linie schneiden. Dadurch findet nicht nur die größte Belastung an den Rollen des ersten Rollenpaares statt, sondern wird auch ein besonders stabiles und ausgeglichenes Fahrverhalten des Rollenwagens erzielt. Bei einer bevorzugten Weiterbildung dieser Ausführung können die Rollen jedes Rollenpaares auf einer gemeinsamen Drehachse liegen, wobei die Drehachse jedes Rollenpaares parallel zueinander liegen sollten.

Zweckmäßigerweise kann der Rollenwagen mit mindestens einer seitlichen Führungsrolle versehen sein, deren Achse senkrecht steht und die eine Seitenwand der Fahrschiene berührt, wodurch eine exakte Führung des Rollenwagens entlang der Fahrschiene und insbesondere beim Durchfahren von Abzweigungen realisierbar ist.

Nachfolgend wird ein bevorzugtes Ausführungsbeispiel der Erfindung anhand der beiliegenden Zeichnungen näher erläutert. Es zeigen:
- Figur 1: eine schematische Seitenansicht eines Trennwandelementes;
- Figuren 2a und b: zwei unterschiedliche perspektivische Ansichten eines Rollenwagens;
- Figuren 3a, b und c: eine Vorderansicht, eine Seitenansicht und eine Draufsicht des Rollenwagens; und
- Figuren 4a bis e: schematisch das Durchfahren einer Abzweigung einer Fahrschiene mit Hilfe des erfindungsgemäßen Rollenwagens.

Das in Figur 1 schematisch dargestellte Trennwandelement 1 umfaßt ein Trennwandelementblatt 2, das gewöhnlich aus einem Metallrahmen und zwei beidseitig an diesem befestigten Deckplatten besteht. An der Oberseite 4 des Trennwandelementblattes 2 sind Tragbolzen 6 befestigt, die an noch nachfolgend näher zu beschreibenden Rollenwagen 10 drehbar gelagert sind. Die Rollenwagen 10 laufen auf Laufflächen einer ebenfalls nachfolgend noch näher zu beschreibenden Fahrschiene 50, die einen in Längsrichtung verlaufenden Mittelschlitz aufweist, durch den die Tragbolzen 6 hindurchgeführt sind, wobei die Laufflächen der Fahrschiene 50 beidseitig des Mittelschlitzes vorgesehen sind. Gewöhnlich weist jedes Trennwandelement zwei Rollenwagen 10 mit jeweils einem drehbar daran gelagerten Tragbolzen 6 auf.

In den Figuren 2 und 3 ist ein Rollenwagen 10 im einzelnen dargestellt. Der Rollenwagen 10 weist einen Grundkörper 12 auf, der mit einer durchgehenden Bohrung 14 zur drehbaren Lagerung des Tragbolzens 6 versehen ist. An den beiden Seiten 16 und 17 des Grundkörpers 12 ist jeweils eine erste Rolle 18 und 19 drehbar gelagert. Die Rollen 18 und 19, die vorzugsweise kugelgelagert sind bzw. den Außenring eines Kugellagers bilden (siehe hierzu insbesondere Figur 3b), liegen auf einer gemeinsamen Achse und bilden ein erstes Rollenpaar. Die Bohrung 14 zur drehbaren Lagerung des Tragbolzens 6 ist dabei so angeordnet, daß ihre Achse im wesentlichen senkrecht die gemeinsame Achse des ersten Rollenpaares schneidet, wodurch die Traglasten im wesentlichen von den ersten Laufrollen 18, 19 übernommen werden. In Blickrichtung von Figur 2a betrachtet, sind im Bereich der Vorderseite 20 des Grundkörpers 12 vor den ersten Laufrollen 18 und 19 zwei zweite Laufrollen 21 und 22 in einem Abstand voneinander angeordnet. Dabei sind die beiden Laufrollen 21 und 22, die vorzugsweise ebenfalls kugelgelagert sind bzw. aus dem Außenring eines Kugellagers bestehen, im Grundkörper 12 größtenteils versenkt angeordnet, wobei sie mit ihrem Umfang ein wenig über die Vorderseite 20 des Grundkörpers 12 vorstehen und aus dessen Unterseite 23 herausragen. Die Laufrollen 21 und 22 liegen auf einer gemeinsamen Achse und bilden ein zweites Rollenpaar. Benachbart zur Rückseite 24 des Grundkörpers 12 und in Blickrichtung von Figur 2a hinter den ersten Laufrollen 18 und 19 sind an den Seiten 16 und 17 des Grundkörpers 12 jeweils eine dritte Laufrolle 25 und 26 drehbar gelagert, die vorzugsweise ebenfalls kugelgelagert ist oder aus dem Außenring eine Kugellagers besteht (siehe Figur 3b). Die beiden Laufrollen 25 und 26 liegen auf einer gemeinsamen Achse und bilden ein drittes Rollenpaar.

Da die Traglasten im wesentlichen von den ersten Laufrollen 18, 19 übernommen werden, ist deren Durchmesser erkennbar größer als der der zweiten und dritten Laufrollen 21, 22 und 25, 26, die im wesentlichen den gleichen Durchmesser besitzen. Der Abstand zwischen den Laufrollen 25 und 26 des dritten Rollenpaares ist etwa gleich dem Abstand zwischen den Laufrollen 18 und 19 des ersten Rollenpaares, während der Abstand zwischen den Laufrollen 21 und 22 des zweiten Rollenpaares geringer ist. In der dargestellten Ausführung ist der Abstand zwischen den zu den Seiten 16, 17 des Grundkörpers 12 weisenden Außenseiten der Laufrollen 21 und 22 etwas kleiner als der lichte Abstand zwischen den zum Grundkörper 2 weisenden Innenseiten der ersten Laufrollen 18 und 19.

Wie die Figuren 2 und 3 ebenfalls erkennen lassen, sind die Laufrollen jedes Rollenpaares symmetrisch zu einer gedachten in Laufrichtung verlaufenden Mittelachse angeordnet, die auch von der Achse der durchgehenden Bohrung 14 zur drehbaren Aufnahme des Tragbolzens geschnitten wird. Nicht nur die zweiten Laufrollen 21 und 22, sondern auch die ersten Laufrollen 18 und 19 sowie die dritten Laufrollen 25 und 26 ragen mit ihrem Umfang ein wenig über die Unterseite 23 des Grundkörpers 12 hinaus. Dabei sind die Achsen dieser Laufrollen jeweils, abhängig von deren Durchmesser, in einer solchen Höhe angeordnet, daß die Laufrollen mit der Unterseite ihres Umfangs auf einer gemeinsamen Ebene liegen, die von der Lauffläche der nachfolgend beschriebenen Fahrschiene gebildet wird.

Auf der Oberseite 28 des Grundkörpers 12 sind benachbart zu der einen Seite 17 zwei Führungsrollen 29 und 30 in einem Abstand zueinander derart liegend drehbar gelagert, daß deren Achsen im wesentlichen senkrecht stehen und rechtwinklig zu den horizontal liegen Achsen der Laufrollen 18, 19, 21, 22, 25 und 26 verlaufen. Die Führungsrollen 29 und 30 laufen in einer in der Fahrschiene vorgesehenen Führungsnut, wodurch der Rollenwagen exakt in die gewünschte Richtung einer Abzweigung geführt wird.

In Figur 4 ist ein Abschnitt einer Fahrschiene 50 mit einer Abzweigung 60 in Draufsicht schematisch dargestellt. Ferner ist die Lage der Laufrollen 18, 19, 21, 22, 25 und 26 und der Führungsrollen 29, 30 eines entlang der Fahrschiene 50 verfahrbaren Rollenwagens 10 der zuvor beschriebenen Art angedeutet, wobei aus Gründen der Übersichtlichkeit nur die Laufrollen und Führungsrollen schematisch gezeigt sind, während die übrigen Teile des zuvor beschriebenen Rollenwagens weggelassen sind. Ferner sei in diesem Zusammenhang erwähnt, daß gegenüber den Darstellungen der Figuren 2 und 3 die Führungsrollen 29, 30 an der gegenüberliegenden Seite 16 des Grundkörpers 12 angeordnet sind. Hieraus erkennt man, daß die Anordnung der Führungsrollen 29, 30 nicht auf eine der beiden Seiten 16, 17 des Grundkörpers 12 beschränkt ist; vielmehr richtet sich die Anordnung der Führungsrollen 29, 30 danach, an welcher Seite der Fahrschiene 50 eine Führungsnut 55 vorgesehen ist, in die die Führungsrollen 29, 30 eingreifen und auf die nachfolgend noch näher eingegangen werden soll.

Wie Figur 4a zu entnehmen ist, weist die Fahrschiene 50 einen entlang ihrer Mittelachse in Längsrichtung verlaufenden Mittelschlitz 52, durch den sich der Tragbolzen 6 (vgl. Figur 1) erstreckt, und beiderseitig des Mittelschlitzes 52 ausgebildete ebene horizontale Laufflächen 53 und 54 auf, auf denen die Laufrollen 18, 19, 21, 22, 25 und 26 aufliegen. Die Laufflächen 53 und 54 werden jeweils nach außen von Seitenwänden 51 begrenzt.

In Figur 4a lassen sich die in der zuvor beschriebenen Ausführung des Rollenwagens 10 gewählten Abstände zwischen den Laufrollen jedes Rollenpaares im Verhältnis zu den Abmessungen der Fahrschiene 50 erkennen. Der im wesentlichen gleiche Abstand zwischen den Laufrollen 18, 19 des ersten Laufrollenpaares und den Laufrollen 25, 26 des dritten Laufrollenpaares ist so gewählt, daß die Laufrollen 18, 19, 25 und 26 benachbart zu den die Laufflächen 53, 54 begrenzenden Seitenwänden 51 laufen; der Abstand zwischen den Außenseiten der Laufrollen 18, 25 einerseits und der Laufrollen 19, 26 andererseits und somit die Breite der ersten und dritten Laufrollenpaare entspricht daher etwa der Breite der Fahrschiene 50, ist jedoch geringfügig schmaler. Demgegenüber entspricht der lichte Abstand zwischen den Innenseiten der Laufrollen 21, 22 des zweiten Laufrollenpaares der Breite des Mittelschlitzes 52, so daß diese beiden Laufrollen 21, 22 beiderseits des Mittelschlitzes 52 direkt an diesem entlang laufen.

Der in Figur 4a gezeigte Abschnitt der Fahrschiene 50 enthält eine Abzweigung 60, wodurch die Fahrschiene 50 in einen geradlinig weiterführenden ersten Abschnitt 50a und einen gebogenen abzweigenden zweiten Abschnitt 50b aufgeteilt wird. Dementsprechend geht die erste Lauffläche 53 in die Lauffläche 53a des ersten Fahrschienenabschnittes 50a über, während die zweite Lauffläche 54 in die Lauffläche 54b des zweiten Fahrschienenabschnittes 50b übergeht. Mit der Abzweigung 60 teilt sich auch der Mittelschlitz 52 in den Mittelschlitz 52a des ersten Fahrschienenabschnittes 50a und den Mittelschlitz 52b des zweiten Fahrschienenabschnittes 50b. Dementsprechend wird im ersten Fahrschienenabschnitt 50a eine neue zweite Lauffläche 54a gebildet, die mit der zweiten Lauffläche 54 fluchtet, jedoch von dieser durch den vom Mittelschlitz 52 abzweigenden Mittelschlitz 52b des zweiten Fahrschienenabschnittes 50b unterbrochen ist. Ferner wird durch die Abzweigung 56 im zweiten Fahrschienenabschnitt 50b eine neue erste Lauffläche 53b gebildet, die mit der zweiten Lauffläche 54a des ersten Fahrschienenabschnittes 50a einen gemeinsamen Ursprung im Bereich der Abzweigung 60 hat, jedoch von der ersten Lauffläche 53 durch den Mittelschlitz 52a des ersten Fahrschienenabschnittes 50a unterbrochen ist und gegenüber der zweiten Lauffläche 54b die andere Seite des Mittelschlitzes 52b des zweiten Fahrschienenabschnittes 50b begrenzt.

Im dargestellten Ausführungsbeispiel von Figur 4a ist im Bereich der zweiten Lauffläche 54, die in die zweite Lauffläche 54b des abzweigenden zweiten Fahrschienenabschnittes 50b übergeht, eine Führungsnut 56 vorgesehen, die den bogenförmigen Verlauf des abgezweigten zweiten Fahrschienenabschnittes 50b mitmacht. Die Führungsnut 56 ist oberhalb der Lauffläche 54 bzw. 54b angeordnet (beispielsweise an der Oberseite eines die Fahrschiene 50 bildenden Hohlprofils) und wird von zwei Seitenwänden 57 und 58 begrenzt, zwischen denen die Führungsrollen 29 und 30 des Rollenwagens laufen. Der beschriebene Verlauf der Führungsnut 56 bewirkt in dem dargestellten Ausführungsbeispiel eine Zwangsführung des Rollenwagens von der Fahrschiene 50 über die Abzweigung 56 in den abgezweigten zweiten Fahrschienenabschnitt 50b. Selbstverständlich kann eine Führungsnut auch im Bereich der ersten Lauffläche 53 der Fahrschiene 50 und der sich daran anschließenden ersten Lauffläche 53a des geradlinig weiterführenden ersten Fahrschienenabschnittes 50a vorgesehen sein, so daß Rollenwagen mit in einer solchen Führungsnut geführten Führungsrollen über die Abzweigung 56 geradeaus in den ersten Fahrschienenabschnitt 50a zwangsweise verfahren werden.

In den nachfolgenden Figuren 4b bis 4e ist schematisch dargestellt, wie der zuvor beschriebene Rollenwagen über die Abzweigung 56 in den abzweigenden bogenförmigen zweiten Fahrschienenabschnitt 50b verfahren wird. Aus Gründen der Übersichtlichkeit sind in diesen Figuren nur die wichtigsten Bezugszeichen angegeben.

Über den gesamten dargestellten Bewegungsweg haben die ersten bis dritten Laufrollen 18, 22 und 25 ständig Kontakt mit der zweiten Lauffläche 54 der Fahrschiene 50 und der sich daran anschließenden zweiten Lauffläche 54b des abgezweigten zweiten Fahrschienenabschnittes 50b.

In der in Figur 4b gezeigten Stellung, in der der Rollenwagen in die Abzweigung hineinfährt, überquert die zweite Laufrolle 21 den Mittelschlitz 52a des ersten Fahrschienenabschnittes 50a und hängt somit 'in der Luft'. Gleichwohl wird ein unerwünschtes Kippen des Rollenwagens verhindert, sondern bleibt der Rollenwagen in seiner waagerechten Lage, da die erste Laufrolle 19 und die dritte Laufrolle 26 noch auf der ersten Lauffläche 53 der Fahrschiene 50 aufliegen und somit zusammen mit den gegenüberliegenden Laufrollen 18, 22 und 25 einen sicheren Halt des Rollenwagens gewährleisten. Unterstützt wird dies im übrigen dadurch, daß die Bohrung 14 (siehe Figuren 2 und 3), die den Tragbolzen 6 (siehe Figur 1) drehbar aufnimmt, über den der gesamte Lastabtrag stattfindet, mit ihrer Achse die Achse des ersten Laufrollenpaares 18, 19 vertikal schneidet, wodurch im wesentlichen die gesamte Belastung von den ersten Laufrollen 18, 19 aufgefangen wird.

In der in Figur 4c gezeigten Stellung überquert zwar die erste Laufrolle 19 den Mittelschlitz 52a des ersten Fahrschienenabschnittes 50a, jedoch wird der Rollenwagen zusätzlich zu den auf der gegenüberliegenden zweiten Lauffläche 54 bzw. 54b aufliegenden Laufrollen 18, 22 und 25 auch noch von der vorlaufenden zweiten Laufrolle 21, die bereits auf der ersten Lauffläche 53 des abzweigenden zweiten Fahrschienenabschnittes 50b aufliegt, sowie von der nachlaufenden dritten Laufrolle 26, die noch auf der erste Lauffläche 53 der Fahrschiene 50 aufliegt, gestützt.

In der in Figur 4d gezeigten Situation ist der Rollenwagen so weit in den abzweigenden zweiten Fahrschienenabschnitt 50b vorgefahren worden, daß nun bereits die erste Laufrolle 19 und die zweite Laufrolle 21 auf der ersten Lauffläche 53b des zweiten Fahrschienenabschnittes 50b aufliegen, während die nachlaufende dritte Laufrolle 26 über dem zu querenden Mittelschlitz 52a des ersten Fahrschienenabschnittes 50a schwebt.

Bei der in Figur 4e gezeigten Situation ist nun der Rollenwagen vollständig in den abgezweigten zweiten Fahrschienenabschnitt 50b fortbewegt worden, so daß nun alle Laufrollen 18, 19, 21, 22, 25 und 26 auf den Laufflächen 53b und 54b des zweiten Fahrschienenabschnittes 50b aufliegen und der Rollenwagen nun entlang dieses zweiten Fahrschienenabschnittes 50b weiterbewegt werden kann.

Wie zuvor anhand der Figuren 4a bis e dargestellt worden ist, kann aufgrund der beschriebenen Anordnung der Laufrollen der Rollenwagen problemlos über eine Abzweigung 56 bewegt werden, ohne daß er mit einer Laufrolle in einen zu überquerenden Mittelschlitz fällt und dort verhakt.

## Patentansprüche

1. Verfahrbares Trennwandelement mit einem Trennwandelementblatt (2) und mindestens einem Rollenwagen (10), an dem das Trennwandelementblatt (2) über mindestens ein sich durch einen Längsschlitz (52) in der Fahrschiene (50) erstrekkendes Tragelement (6) aufgehängt ist und der mindestens ein erstes und ein zweites Paar beidseitig des Längsschlitzes (52) angeordneter Rollen (18, 19 und 21, 22) aufweist, wobei das zweite Paar Rollen (21, 22), in einer ersten Laufrichtung des Rollenwagens (10) betrachtet, vor dem ersten Paar Rollen (18, 19) liegt und die Anordnung der Rollen (18, 19, 21, 22) des Rollenwagens (10) derart getroffen sind, daß bei Überfahren einer Abzweigung (60) der Fahrschiene (50) stets mindestens eine Rolle auf jeweils einer Lauffläche (53, 54) zu beiden Seiten des Längsschlitzes (52) aufliegt,
dadurch gekennzeichnet, daß
der Abstand zwischen den Außenseiten des zweiten Rollenpaares (21, 22) kleiner als der lichte Abstand zwischen den Innenseiten der Rollen (18, 19) des ersten Paares ist und daß
der Durchmesser der Rollen (21, 22) des zweiten Paares kleiner als der Durchmesser der Rollen (18, 19) des ersten Paares ist.

2. Verfahrbares Trennwandelement nach Anspruch 1,
dadurch gekennzeichnet, daß der lichte Abstand zwischen den Rollen (21 und 22) des zweiten Paares der Breite des Längsschlitzes (52) entspricht.

3. Verfahrbares Trennwandelement nach Anspruch 1 oder 2,
dadurch gekennzeichnet, daß der Abstand zwischen den Rollen (18 und 19) des ersten Paares derart bemessen ist, daß sie im wesentlichen an den Außenseiten (51) der Laufflächen (53, 54) der Fahrschiene (50) entlang laufen.

4. Verfahrbares Trennwandelement nach mindestens einem der Ansprüche 1 bis 3,
dadurch gekennzeichnet, daß der Rollenwagen (10) ein drittes Paar beidseitig des Längsschlitzes (52) angeordneter Rollen (25, 26) aufweist, die, in der ersten Laufrichtung des Rollenwagens (10) betrachtet, hinter dem ersten Paar Rollen (18, 19) liegen.

5. Verfahrbares Trennwandelement nach Anspruch 4,
dadurch gekennzeichnet, daß der Abstand zwischen den Rollen (25 und 26) des dritten Paares im wesentlichen dem Abstand zwischen den Rollen (18 und 19) des ersten Paares entspricht.

6. Verfahrbares Trennwandelement nach Anspruch 4 oder 5,
dadurch gekennzeichnet, daß der Abstand zwischen den Rollen (25 und 26) des dritten Paares derart bemessen ist, daß sie im wesentlichen an den Außenseiten (51) der Laufflächen (53, 54) der Fahrschiene (50) entlang laufen.

7. Verfahrbares Trennwandelement nach mindestens einem der Ansprüche 4 bis 6,
dadurch gekennzeichnet, daß der Durchmesser der Rollen (25, 26) des dritten Paares kleiner als der Durchmesser der Rollen (18, 19) des ersten Paares ist.

8. Verfahrbares Trennwandelement nach Anspruch 7,
dadurch gekennzeichnet, daß der Durchmesser der Rollen (25, 26) des dritten Paares etwa dem Durchmesser der Rollen (21, 22) des zweiten Paares entspricht.

9. Verfahrbares Trennwandelement nach mindestens einem der Ansprüche 1 bis 8,
dadurch gekennzeichnet, daß die Rollen jedes Paares (18, 19; 21, 22; 25, 26) symmetrisch zum Längsschlitz (52) angeordnet sind.

10. Verfahrbares Trennwandelement nach mindestens einem der Ansprüche 1 bis 9,
dadurch gekennzeichnet, daß das Tragelement (6) eine die Drehpunkte der Rollen (18, 19) des ersten Rollenpaares verbindende Linie schneidet.

11. Verfahrbares Trennwandelement nach mindestens einem der Ansprüche 1 bis 10,
dadurch gekennzeichnet, daß die Rollen jedes Rollenpaares (18, 19; 21, 22; 25, 26) auf einer gemeinsamen Drehachse liegen.

12. Verfahrbares Trennwandelement nach Anspruch 11,
dadurch gekennzeichnet, daß die Drehachsen jedes Rollenpaares (18, 19; 21, 22; 25, 26) parallel zueinander verlaufen.

13. Verfahrbares Trennwandelement nach mindestens einem der Ansprüche 1 bis 12,
dadurch gekennzeichnet, daß der Rollenwagen (10) mit mindestens einer seitlichen Führungsrolle (29, 30) versehen ist, deren Achse senkrecht steht und die eine an der Fahrschiene (50) ausgebildete Seitenwand (57, 58) berührt.

## Claims

1. A movable partition-wall element having a partition-wall element panel (2) and at least one rolling carriage (10) from which the partition-wall element panel (2) is suspended by way of at least one supporting element (6) extending through a longitudinal slot (52) in the rail (50), and which has at least a first and a second pair of rollers (18, 19 and 21, 22) arranged on both sides of the longitudinal slot (52), the second pair of rollers (21, 22), as seen in a first running direction of the rolling carriage (10), being situated upstream of the first pair of rollers (18, 19), and the arrangement of the rollers (18, 19, 21, 22) of the rolling carriage (10) being such that, when travelling over a fork (60) in the rail (50), at least one roller respectively always bears on each running surface (53, 54) on both sides of the longitudinal slot (52), characterized in that the spacing between the outer sides of the second pair of rollers (21, 22) is smaller than the clearance between the inner sides of the rollers (18, 19) of the first pair, and in that the diameter of the rollers (21, 22) of the second pair is smaller than the diameter of the rollers (18, 19) of the first pair.

2. A movable partition-wall element according to Claim 1, characterized in that the clearance between the rollers (21 and 22) of the second pair corresponds to the width of the longitudinal slot (52).

3. A movable partition-wall element according to Claim 1 or 2, characterized in that the spacing between the rollers (18 and 19) of the first pair is dimensioned such that they run substantially along the outer sides (51) of the running surfaces (53, 54) of the rail (50).

4. A movable partition-wall element according to at least one of Claims 1 to 3, characterized in that the rolling carriage (10) has a third pair of rollers (25, 26) which are arranged on both sides of the longitudinal slot (52) and, as seen in the first running direction of the rolling carriage (10), are situated downstream of the first pair of rollers (18, 19).

5. A movable partition-wall element according to Claim 4, characterized in that the spacing between the rollers (25 and 26) of the third pair corresponds substantially to the spacing between the rollers (18 and 19) of the first pair.

6. A movable partition-wall element according to Claim 4 or 5, characterized in that the spacing between the rollers (25 and 26) of the third pair is dimensioned such that they run substantially along the outer sides (51) of the running surfaces (53, 54) of the rail (50).

7. A movable partition-wall element according to at least one of Claims 4 to 6, characterized in that the diameter of the rollers (25, 26) of the third pair is smaller than the diameter of the rollers (18, 19) of the first pair.

8. A movable partition-wall element according to Claim 7, characterized in that the diameter of the rollers (25, 26) of the third pair corresponds approximately to the diameter of the rollers (21, 22) of the second pair.

9. A movable partition-wall element according to at least one of Claims 1 to 8, characterized in that the rollers of each pair (18, 19; 21, 22: 25, 26) are arranged symmetrically with respect to the longitudinal slot (52).

10. A movable partition-wall element according to at least one of Claims 1 to 9, characterized in that the supporting element (6) intersects a line connecting the centres of rotation of the rollers (18, 19) of the first pair of rollers.

11. A movable partition-wall element according to at least one of Claims 1 to 10, characterized in that the rollers of each pair of rollers (18, 19; 21, 22; 25, 26) lie on a common rotational axis.

12. A movable partition-wall element according to Claim 11, characterized in that the rotational axes of each pair of rollers (18, 19; 21, 22; 25, 26) extend parallel to one another.

13. A movable partition-wall element according to at least one of Claims 1 to 12, characterized in that the rolling carriage (10) is provided with at least one lateral guide roller (29, 30) whereof the axis is perpendicular and which contacts a side wall (57, 58) constructed on the rail (50).

## Revendications

1. Élément de cloison mobile comprenant un panneau de cloison (2) et au moins un chariot à galets (10), contre lequel est accroché le panneau de cloison (2) par l'intermédiaire d'au moins un élément de support (6) qui s'étend sur une fente longitudinale (52) réalisée dans le rail de guidage (50), et lequel chariot comprend au moins une première et une deuxième paire de galets (18, 19 et 21, 22), disposés sur les deux côtés de la fente longitudinale (52), la deuxième paire de galets (21, 22) étant située en amont de la première paire de galets (18, 19), par référence à un premier sens de déplacement du chariot à galets (10), et les galets (18, 19, 21. 22) du chariot à galets (10) étant disposés de telle sorte que, au moment du passage sur une bifurcation (60) du rail de guidage (50), toujours au moins un galet s'appuie contre une surface de guidage (53, 54) des deux côtés de la fente longitudinale (52), caractérisé en ce que la distance entre les faces extérieures de la deuxième paire de galets (21, 22) est inférieure à l'écartement entre les faces intérieures des galets (18, 19) de la première paire et en ce que le diamètre des galets (21, 22) de la deuxième paire est inférieur au diamètre des galets (18, 19) de la première paire.

2. Élément de cloison mobile selon la revendication 1, caractérisé en ce que l'écartement entre les galets (21 et 22) de la deuxième paire est égal à la largeur de la fente longitudinale (52).

3. Élément de cloison mobile selon la revendication 1 ou 2, caractérisé en ce que la distance entre les galets (18 et 19) de la première paire est définie de telle sorte que lesdits galets sont guidés sensiblement le long des faces extérieures (51) des surfaces de guidage (53, 54) du rail de guidage (50).

4. Élément de cloison mobile selon l'une quelconque des revendications 1 à 3, caractérisé en ce que le chariot à galets (10) comporte une troisième paire de galets (25, 26) disposés sur les deux côtés de la fente longitudinale (52), lesquels sont situés en aval de la première paire de galets (18, 19), par référence au premier sens de déplacement du chariot à galets (10).

5. Élément de cloison mobile selon la revendication 4, caractérisé en ce que la distance entre les galets (25 et 26) de la troisième paire correspond sensiblement à la distance entre les galets (18, 19) de la première paire.

6. Élément de cloison mobile selon la revendication 4 ou 5, caractérisé en ce que la distance entre les galets (25 et 26) de la troisième paire est définie de telle sorte que lesdits galets sont guidés sensiblement le long des faces extérieures (51) des surfaces de guidage (53, 54) du rail de guidage (50).

7. Élément de cloison mobile selon l'une quelconque des revendications 4 à 6, caractérisé en ce que le diamètre des galets (25, 26) de la troisième paire est inférieur au diamètre des galets (18, 19) de la première paire.

8. Élément de cloison mobile selon la revendication 7, caractérisé en ce que le diamètre des galets (25, 26) de la troisième paire est pratiquement égal au diamètre des galets (21, 22) de la deuxième paire.

9. Élément de cloison mobile selon l'une quelconque des revendications 1 à 8, caractérisé en ce que les galets de chaque paire (18, 19 ; 21, 22 ; 25, 26) sont disposés symétriquement par rapport à la fente longitudinale (52).

10. Élément de cloison mobile selon l'une quelconque des revendications 1 à 9, caractérisé en ce que l'élément de support (6) coupe une ligne reliant les points de rotation des galets (18, 19) de la première paire de galets.

11. Élément de cloison mobile selon l'une quelconque des revendications 1 à 10, caractérisé en ce que les galets de chaque paire (18, 19 ; 21, 22 ; 25, 26) sont situés sur un axe de rotation commun.

12. Élément de cloison mobile selon la revendication 11, caractérisé en ce que les axes de rotation de chaque paire de galets (18, 19 ; 21, 22 ; 25, 26) sont parallèles les uns aux autres.

13. Élément de cloison mobile selon l'une quelconque des revendications 1 à 12, caractérisé en ce que le chariot à galets (10) est muni d'au moins un galet de guidage (29, 30) latéral, dont l'axe est perpendiculaire et qui entre en contact avec une paroi latérale (57, 58) réalisée sur le rail de guidage (50).
